# EUROPÄISCHE PATENTSCHRIFT

(11) **EP 1 591 172 B1**
(45) Veröffentlichungstag und Bekanntmachung des Hinweises auf die Patenterteilung: **24.02.2010**
(21) Anmeldenummer: 05004869.3
(22) Anmeldetag: 05.03.2005
(51) Int. Cl.: B07C 5/00, B07B 4/00, A24B 1/04, A24C 5/39, B07B 11/00, B07B 9/02

(54) **Verfahren und Einrichtung zur Fremdkörperabscheidung aus einem Materialstrom**
Method and device for eliminating foreign bodies from a material flow
Procédé et dispositif d'élimination de corps étrangers d'un flux de matière

(30) Priorität: 27.04.2004 DE 102004020776
(43) Veröffentlichungstag der Anmeldung: 02.11.2005
(73) Patentinhaber: Hauni Primary GmbH, 21493 Schwarzenbek (DE)
(72) Erfinder: Drewes, Harry, 22303 Hamburg (DE); Schuster, Frank, 21035 Hamburg (DE)
(74) Vertreter: Grebner, Christian Georg Rudolf

(56) Entgegenhaltungen:
- EP-A- 1 208 919
- WO-A-03/048747
- DE-A1- 4 320 362
- DE-A1- 10 154 807
- DE-A1- 19 840 143
- DE-B- 1 152 340
- DE-C1- 19 531 057
- US-A1- 2003 056 306
- US-A1- 2004 040 564
- US-B1- 6 332 543

## Beschreibung

Die Erfindung betrifft ein Verfahren und eine Vorrichtung zur Fremdkörperabscheidung aus einem Materialstrom, insbesondere einem Tabakstrom.

Aus der US 6,332,543 B1 ist eine Vorrichtung bekannt, bei der mittels Förderern, insbesondere einer Förderrinne und Förderbändern, ein Tabakstrom in den Bereich einer optischen Fremdkörpererkennungsvorrichtung verbracht wird. Sobald ein Fremdkörper in dem Tabakstrom mittels der Fremdkörpererkennungsvorrichtung erkannt wird, werden die oder wird der Fremdkörper aus dem Tabakstrom mittels Druckluft quer zur Förderrichtung abgeschieden.

In US 2003/0056306 A1 ist eine Installation zur Reinigung von holzhaltigem Material, etwa Holzpellets, offenbart, das beispielsweise mit Sand, Nägeln und Steinen verunreinigt ist. Der Materialstrom aus Holzabfällen wird zunächst über Rüttelsiebe einem Vorsichter zugefördert. In dem Vorsichter werden leichte Verunreinigungen mittels eines Luftstroms aus dem Materialstrom entfernt. Stromabwärts des Vorsichters ist eine vertikale Fallstrecke für den Materialstrom angeordnet, an der ein magnetischer Separator zur Abscheidung von metallischen Verunreinigungen sowie ein Sensor angeordnet ist, der Partikel aus nicht-ferromagnetischen Metallen erkennt. Der Sensor steuert eine Klappe, mittels der die nicht-ferromagnetischen Metallpartikel aus dem Materialstrom entfernt werden.

Es ist Aufgabe der vorliegenden Erfindung, eine weitere Variante eines Verfahrens und einer Einrichtung zur Fremdkörperabscheidung aus einem Materialstrom anzugeben.

Gelöst wird diese Aufgabe durch ein Verfahren zur Fremdkörperabscheidung aus einem Materialstrom, insbesondere einem Tabakstrom, wobei wenigstens ein Teil des Materials des Materialstroms in Form eines Teilmaterialstroms in den Bereich einer Fremdkörpererkennungsvorrichtung gefördert wird, wobei mittels der Fremdkörpererkennungsvorrichtung, insbesondere anhand wenigstens einer Eigenschaft, Fremdkörper im Teilmaterialstrom erkannt und anschließend aus dem Teilmaterialstrom entfernt werden, das dadurch weitergebildet ist, dass stromaufwärts der Fremdkörpererkennungsvorrichtung der Teilmaterialstrom durch einen Sichtschritt mittels eines Luftstroms gebildet und mittels des Luftstroms in den Bereich der Fremdkörpererkennungsvorrichtung gefördert wird.

Durch das erfindungsgemäße Verfahren ist eine sehr effiziente Fremdkörperabscheidung aus einem Materialstrom möglich. Unter einem Sichtschritt ist insbesondere das Auslösen oder Abscheiden einer Fraktion bzw. eines Teils des Materials aus dem Materialstrom zu verstehen, der ausreichend Luftwiderstand bietet und ausreichend leicht ist, um bei einer gegebenen oder vorgebbaren Luftstromgeschwindigkeit aus dem Materialstrom gelöst werden zu können und aus diesem entfernt werden zu können. Hierbei wird das Material vorzugsweise vereinzelt. Stromaufwärts ist im Rahmen der Erfindung insbesondere im Hinblick auf die Förderrichtung des Teilmaterialstroms zu verstehen. Die Fremdkörper werden aufgrund wenigstens einer Eigenschaft erkannt, wie die Helligkeit, die Farbe, die Feuchte, oder dielektrischen Eigenschaften, um nur einige beispielhaft zu nennen.

Wenn die Geschwindigkeit des Luftstroms wenigstens im Bereich der Fremdkörpererkennungsvorrichtung mittels eines wenigstens abschnittsweise eine verkleinerte Querschnittsfläche aufweisenden Kanals und/oder Absaugkanals erhöht ist oder wird, ist eine bessere Erkennungsrate von Fremdkörpern ermöglicht.

Wenn der Teilmaterialstrom in einem Kanal geführt wird, ist eine definierte Förderung des Teilmaterialstroms mit definierter Geschwindigkeit möglich, so dass sehr effizient Fremdkörper nach der Erkennung aus dem Teilmaterialstrom ausgeschieden werden können. Der Kanal hat vorzugsweise einen geschlossenen oder im Wesentlichen geschlossenen Querschnitt. Eine Erhöhung der Geschwindigkeit des Luftstroms ist besonders effizient und einfach dadurch realisierbar, wenn der Kanal wenigstens abschnittsweise, insbesondere im Bereich der Fremdkörpererkennungsvorrichtung eine sich verkleinernde Querschnittsfläche aufweist. Wenn der Teilmaterialstrom wenigstens abschnittsweise, insbesondere im Bereich der Fremdkörpererkennungsvorrichtung, gekrümmt geführt wird, ist es auf einfache Weise möglich, einen Teilmaterialstrom zu erzeugen, der eine geringe Tiefe aufweist, wodurch insbesondere eine optische Erkennungsvorrichtung sehr effizient betrieben werden kann.

Vorzugsweise wird der Teilmaterialstrom wenigstens abschnittsweise in einer S-Kurve geführt.

Wenn der Teilmaterialstrom wenigstens abschnittsweise, insbesondere im Bereich der Fremdkörpererkennungsvorrichtung, durch einen weiteren Luftstrom abgelenkt wird, können Fenstermaterialien bzw. Innenwände des Kanals geschont werden. Hierzu wird der Teilmaterialstrom insbesondere von dem Fenster, das vorzugsweise als Sichtfenster für die Fremdkörpererkennungsvorrichtung ausgestaltet ist, vorbei geführt. Hierdurch wird vermieden, dass dem Fenster die abrasive Wirkung des Materialstroms zugesetzt wird.

Die Aufgabe wird ferner durch eine Einrichtung zur Fremdkörperabscheidung aus einem Materialstrom, insbesondere einem Tabakstrom, mit einem Materialstromförderer, einer Fremdkörpererkennungsvorrichtung und einer Fremdkörperabscheidevorrichtung gelöst, wobei eine quer zum Materialstromförderer angeordnete Sichtvorrichtung vorgesehen ist, wobei im Anschluss an die Sichtvorrichtung die Fremdkörpererkennungsvorrichtung angeordnet ist und im Anschluss daran die Fremdkörperabscheidevorrichtung, die dadurch weitergebildet ist, dass mittels der Sichtvorrichtung ein Teilmaterialstrom aus dem Materialstrom herauslösbar und zur Fremdkörpererkennungsvorrichtung transportierbar ist.

Durch die erfindungsgemäße Einrichtung ist eine sehr effiziente Fremdkörperabscheidung aus einem Materialstrom ermöglicht. Vorzugsweise umfasst die Sichtvorrichtung einen Kanal. Durch diese Maßnahme ist eine effiziente Führung des Teilmaterialstroms gegeben. Wenn sich der Kanal in den Bereich der Fremdkörpererkennungsvorrichtung erstreckt, ist eine sehr genaue Bestimmung bzw. Erkennung von Fremdkörpern möglich. Unter Erstrecken des Kanals in den Bereich der Fremdkörpererkennungsvorrichtung wird insbesondere verstanden, dass der Kanal sich im Bereich der Fremdkörpererkennung an einer Fremdkörpererkennungsvorrichtung vorbei erstreckt. Vorzugsweise schließt sich an den Kanal ein Absaugkanal an. Durch diese Maßnahme kann eine definierte Geschwindigkeit des Teilmaterialstroms erreicht werden, so dass die Fremdkörperabscheideeffizienz erhöht ist. Der Kanal und der Absaugkanal können aneinander grenzend angeordnet sein oder auch eine einzige Vorrichtung bzw. ein einziges Element sein. Der Absaugkanal kann sich auch in den Bereich der Erkennung von Fremdkörpern erstrecken. Der Kanal kann den Absaugkanal umfassen bzw. dieser sein.

Wenn der Kanal und/oder der Absaugkanal wenigstens abschnittsweise eine verkleinerte Querschnittsfläche aufweisen, ist die Geschwindigkeit des Teilmaterialstroms dort einheitlich und definiert, so dass eine verbesserte Fremdkörpererkennung und Fremdkörperabscheidung ermöglicht ist, weil der Teilmaterialsgtrom im Wesentlichen gleichmäßig geordnet ist. Die verkleinerte Querschnittsfläche ist im Rahmen der Erfindung insbesondere im Verhältnis zur Querschnittsfläche eingangsseitig des Sichtkanals oder Kanals zu verstehen. Durch Verkleinerung der Querschnittsfläche erhöht sich die Geschwindigkeit des Teilmaterialstroms.

Wenn der Kanal und/oder der Absaugkanal wenigstens abschnittsweise gekrümmt ausgebildet sind, ist eine besonders gute Fremdkörpererkennung möglich. Die Fremdkörpererkennung wird ferner dadurch verbessert, dass der Kanal und/oder der Absaugkanal wenigstens abschnittsweise S-förmig ausgebildet ist. Eine besonders einfache Realisierung einer Fremdkörpererkennungsvorrichtung ist dann gegeben, wenn im Bereich der Fremdkörpererkennungsvorrichtung wenigstens ein Fenster im Kanal und/oder im Absaugkanal vorgesehen ist. Wenn ein Seitenkanal vorgesehen ist, der einen Luftstrom im Inneren des Kanals und/oder des Absaugkanals entlang wenigstens eines Fensters ermöglicht, ist eine lange Lebensdauer des Fensters gewährleistet. Im Rahmen der Erfindung umfasst der Begriff Seitenkanal auch den Begriff Luftdüse.

Die Erfindung wird nachstehend ohne Beschränkung des allgemeinen Erfindungsgedankens anhand von Ausführungsbeispielen unter Bezugnahme auf die Zeichnungen beschrieben. Bezüglich aller im Text nicht näher erläuterten erfindungsgemäßen Einzelheiten wird ausdrücklich auf die Zeichnungen verwiesen. Es zeigen:
- Fig.1: eine schematische Querschnittsdarstellung einer erfin- dungsgemäßen Einrichtung,
- Fig. 2: eine schematische Querschnittsdarstellung einer weite- ren Ausführungsform einer erfindungsgemäßen Einrich- tung,
- Fig. 3: eine schematische dreidimensionale Darstellung eines Teils einer erfindungsgemäßen Einrichtung,
- Fig. 4: eine schematische dreidimensionale Darstellung eines Teils einer erfindungsgemäßen Einrichtung,
- Fig. 5: eine schematische dreidimensionale Darstellung eines Teils einer erfindungsgemäßen Einrichtung,
- Fig. 6: eine schematische Querschnittsdarstellung eines Ka- nals einer erfindungsgemäßen Einrichtung,
- Fig. 7: eine schematische Querschnittsdarstellung eines weite- ren Kanals einer erfindungsgemäßen Einrichtung, und
- Fig. 8: eine schematische Querschnittsdarstellung eines weite- ren Kanals einer erfindungsgemäßen Einrichtung.

Fig. 1 zeigt eine schematische Querschnittsdarstellung einer erfindungsgemäßen Einrichtung zur Fremdkörperabscheidung aus einem Tabakstrom 11. Der Tabakstrom 11 wird auf ein Förderband 10 aufgebracht. Der Tabakstrom 11 wird in Förderrichtung 10' auf dem Förderband 10 gefördert.

Mittels einer Luftstromerzeugungseinrichtung, wie beispielsweise einer Pumpe, im unteren und/oder oberen Bereich des Kanals 23 oder Absaugkanals 46, die die Luft aus einem Kanal 23 bzw. einem Absaugkanal 46 saugt und/oder in einen Kanal 23 bläst, wird ein Luftstrom 21 erzeugt, der ein Sichten des in den Kanal 23 eintretenden Tabakstroms 11 ermöglicht. Die Geschwindigkeit des Luftstroms kann zwischen 2 m/s und 30 m/s (vorzugsweise zwischen 5 m/s und 17 m/s) sein. Durch eine entsprechend einstellbare bzw. vorgebbare Geschwindigkeit des Luftstroms 21 werden Bestandteile des Tabakstroms 11 in Form von Tabak 12 und Fremdkörper 13, die ausreichend leicht sind bzw. einen ausreichend großen Luftwiderstand aufweisen, um gegen die Schwerkraft aus dem Tabakstrom 11 in Fig. 1 nach oben transportiert zu werden, in dem Kanal 23 nach oben gefördert. Es entsteht so ein Tabakteilstrom 15, der auch Fremdkörper 13 umfasst. Die Sichtvorrichtung ist durch die Bezugsziffer 14 angedeutet. Zu schwere Bestandteile 22, wie beispielsweise Rippen oder Steine, gelangen nach unten, wie durch den Pfeil angedeutet ist.

Der Tabakteilstrom 15 gelangt in den Bereich einer Fremdkörpererkennungsvorrichtung 16, die in diesem Ausführungsbeispiel eine optische Fremdkörpererkennungsvorrichtung ist, beispielsweise eine, die einen Laser umfasst und einen Lichtstrahl 17 durch ein Fenster 18 in den Kanal 23 sendet und das reflektierte Licht mittels eines lichtempfindlichen Detektors, einer CCD (charged coupled device), Photomultiplexer oder einer Kamera aufnimmt und entsprechend mit vorgebbaren Werten, wie Helligkeitsweiten oder Farbweiten, vergleicht. Hierdurch können entsprechend Fremdkörper erkannt werden. Bei einer definierten bzw. im Wesentlichen definierten Geschwindigkeit des Tabakteilstroms 15 in Abhängigkeit des Abstands zwischen der Fremdkörpererkennungsvorrichtung 16 bzw. dem Fenster 18 und einer Düse 19 kann nach entsprechendem Verstreichen einer bestimmbaren Zeit ein erkannter Fremdkörper 13 durch einen aus der Düse 19 austretenden Luftstrom 20 aus dem Tabakteilstrom 15 ausgeschieden werden.

Das Förderband 10 ist im Ausführungsbeispiel gem. der Fig. 1 ausgestaltet, um sich bis zu dem Kanal 23 zu erstrecken. Die Fraktion des Tabakstroms 11, die nicht ausgesichtet wurde, in Form von schwereren Bestandteilen 22 wie Tabakrippen, gelangt zur weiteren Be- oder Verarbeitung auf ein Förderband, das nicht dargestellt ist, unterhalb der Sichtvorrichtung.

In Fig. 2 ist auch eine schematische Querschnittsdarstellung eines anderen Ausführungsbeispiels einer erfindungsgemäßen Einrichtung zur Fremdkörperabscheidung dargestellt. Im Unterschied zum Ausführungsbeispiel gem. Fig. 1 ist das Förderelement des Tabakstroms 11 ein Förderkanal 30, in den mittels Druckluft bzw. eines Luftstroms der Tabak 12 und die Fremdkörper 13 gefördert werden. Außerdem ist eine Düse 31 dargestellt, die einen Luftstrom 32 erzeugt, der die Sichtung ermöglicht. Außerdem ist im Unterschied zu dem Ausführungsbeispiel der Fig. 1 der Querschnitt des Kanals 23 im Bereich der Fremdkörpererkennung, d.h. insbesondere im Bereich des Fensters 18, verkleinert, so dass die Geschwindigkeit des Tabakteilstroms 15 dort höher ist als eingangsseitig der Sichtvorrichtung 14. Dieses wird durch einen sich verjüngenden Abschnitt 40 des Kanals 23 ermöglicht. Durch die erhöhte Geschwindigkeit werden zum einen die Tabak- und Fremdkörperbestandteile des Tabakteilstroms 15 auseinander gezogen und durch die Verjüngung wird der Tabakteilstrom auch in der Tiefe zusammen geschoben bzw. kompaktiert, so dass insgesamt eine erhöhte Fremdkörpererkennungseffizienz gegeben ist. Das nicht in den Teilstrom 15 ausgesichtete Material wie schwerer Tabak 12', beispielsweise Rippen, wird in dem Förderkanal 30 nach links zur weiteren Verarbeitung gefördert.

Fig. 3 zeigt eine schematische dreidimensionale Darstellung eines Teils einer erfindungsgemäßen Einrichtung zur Fremdkörperabscheidung, wobei der Kanal 23 mit einem sich anschließenden Absaugkanal 46 dargestellt ist. Es ist auch ein sich verjüngender Abschnitt 40 dargestellt und ein Abschnitt 41 mit verringerter Querschnittsfläche 42. In diesem Abschnitt 41 mit verringerter Querschnittsfläche 42 ist das Sichtfenster für die Fremdkörpererkennungsvorrichtung 16 dargestellt.

Anstelle einer optischen Fremdkörpererkennungsvorrichtung kann auch in jedem Ausführungsbeispiel dieser Anmeldung eine Fremdkörpererkennungsvorrichtung Verwendung finden, die auf anderen physikalischen Parametern als der Optik basiert, wie beispielsweise auf Mikrowellen oder Ultraschall. Anstelle der verwendeten Düse 19 zur Fremdkörperabscheidung können auch entsprechende Klappen Verwendung finden.

Fig. 4 zeigt ein weiteres Ausführungsbeispiel eines Kanals 23 in einer schematischen dreidimensionalen Darstellung, wobei sich dem Kanal 23 ein Absaugkanal 46 anschließt. Der Kanal 23 kann auch den Absaugkanal 46 umfassen, so dass es sich hierbei um ein einstückiges Element handelt. Im Vergleich zu Fig. 3 ist außerdem ein Abschnitt des Kanals 23 bzw. ein Abschnitt des Absaugkanals 46 dargestellt, der als sich vergrößernder Abschnitt 43 bezeichnet wird. Durch diese Ausführungsform kann die gewünschte und vorgebbare mittlere Geschwindigkeit des Tabakteilstroms 15 und die Geschwindigkeitsverteilung des Tabaks 12 und der Fremdkörper 13 im Tabakteilstrom 15 optimiert werden. Entsprechendes gilt im Ausführungsbeispiel gem. der Fig. 5, bei der der sich verjüngende Abschnitt 40 und der sich vergrößernde Abschnitt 43 harmonisch ineinander übergehen. Die mathematische Ableitung der Kantenfunktionen des Kanals 23 bzw. des Absaugkanals 46 ist in diesem Ausführungsbeispiel abschnittsweise stetig.

Fig. 6 zeigt einen Absaugkanal 46 bzw. einen Kanal 23 in schematischer Querschnittsdarstellung, wobei dieser Kanal gekrümmt ist. In diesem Ausführungsbeispiel wird ein einseitiges Anliegen bzw. Vorbeistreichen des Produktstroms bzw. Tabakteilstroms 15 an einer Wand erreicht. Hierdurch wird die Höhenvariation oder Tiefenvariation stark vermindert, so dass eine verbesserte Fremdkörpererkennungseffizienz ermöglicht ist.

Fig. 7 zeigt eine Formgebung des Kanals 23 bzw. 46 mit wechselnder Krümmung bzw. mit einer S-Kurve und wechselseitigem Anliegen des Tabakteilstroms bzw. des Tabaks und der Fremdkörper erst an die eine und dann an die gegenüber liegende Wand. Dieses ermöglicht kurz nacheinander über zwei Fenster 18 eine beidseitige Beobachtung des Produktes und damit eine verbesserte Fremdkörpererkennung.

Fig. 8 zeigt eine weitere Ausführungsform des Kanals 23 bzw. des Absaugkanals 46, bei der auch eine beidseitige Beobachtung ermöglicht ist. In diesem Ausführungsbeispiel fliegt der Tabakteilstrom 15 bzw. der Tabak 12 und die Fremdkörper 13 mit geringer Höhenvariation dicht an einem der zwei Fenster 18, 18' nämlich in diesem Fall dem Fenster 18' vorbei, während es gleichzeitig durch das gegenüberliegende Fenster 18 beobachtet werden kann. Durch einen zusätzlichen Luftstrom 44, der durch eine Düse bzw. durch einen Seitenkanal 45 an dem Fenster 18' vorbei geleitet wird, kann ein Zerkratzen des dicht am Tabakstrom 15 anliegenden Fensters vermieden werden. Es handelt sich hierbei um eine Art Air-knive-Prinzip.

Es ist sinnvoll zur Fremdkörpererkennung mit einer optischen Erkennungsvorrichtung und zum anschließenden Abscheiden der Fremdkörper aus dem Tabakstrom bzw. Tabakteilstrom, den Tabakteilstrom so auszubreiten, dass eine Kamera oder ein Laserscan bzw. eine optische Fremdkörpererkennungsvorrichtung freien Blick bzw. Zugang zur Tabakoberfläche bzw zur Tabakteilstromoberfläche hat. Hierzu ist die Herstellung eines in Monolage oder im Wesentlichen einer Monolage vorliegenden Tabakteilstroms zweckmäßig. Um eine gute Ausschleusrate zu erreichen, ist die Qualität der Produktpräsentation genauso wichtig wie die Technologie der Bildverarbeitung. Hierzu ist eine Vereinzelung der Produkt- bzw. Material- und Fremdkörperteile sinnvoll. Ferner ist es zweckmäßig, den Materialstrom von beiden Seiten zu beobachten, so dass eine Abdeckung der Fremdkörper durch das Material vermieden wird bzw. die Erkennung einer Abdeckung ermöglicht ist. Außerdem ist es sinnvoll, eine geringe Variation in der Höhe bzw. Tiefe zu erreichen, um so Tiefenschärfeprobleme zu vermeiden.

Um nach der Erkennung eines Fremdkörpers auch die Fremdkörper effizient auszuschleusen, ist es sinnvoll, eine einheitliche Geschwindigkeit für die Produkt- und Fremdkörperteile zwischen dem Ort der Detektion und dem Ort der Ausschleusung zu erzielen. Je geringer die Geschwindigkeitsverteilung der Bestandteile des Materialstroms ist, desto länger darf die Distanz zwischen dem Ort der Detektion und dem Ort der Ausschleusung sein. Außerdem ist ein hoher Produktstrom, d.h. eine hohe Masse des Materialstroms pro Zeiteinheit erwünscht. Dieses kann über eine große Breite oder eine hohe Produktgeschwindigkeit bzw. Materialteilstromgeschwindigkeit oder einer Kombination der beiden erzielt werden.

Durch Verwendung eines Sichters bzw. einer Sichtvorrichtung 14 kann eine besonders gute Vereinzelung des Materials aus dem Materialstrom und insbesondere von Tabak aus einem Tabakstrom erzielt werden. Um eine möglichst gleichförmige Geschwindigkeit der Tabakteile und der Fremdkörper zu erzielen, ist es sinnvoll, die Geschwindigkeit des das Material transportierenden Luftstromes ansteigen zu lassen bzw. das ausgesichtete Material zu beschleunigen. Eine besonders geeignete Position für die Ausbreitung des Materials ist unmittelbar nach der Sichtvorrichtung bzw. nach dem Sichten. Durch Verengung des Querschnitts bzw. der Querschnittsfläche des Kanals 23 bzw. des Absaugkanals 46 kann einer Vereinheitlichung der Luftstromgeschwindigkeit und damit der Geschwindigkeit der Bestandteile des Tabakteilstroms erreicht werden. Außerdem ist eine geeignete Formgebung wie vorstehend aufgeführt bevorzugt. Durch die Krümmung des Absaugkanals 46 oder des Kanals 23 wenigstens im Bereich der Erkennungsvorrichtung wird die Höhenvariation oder Tiefenvariation vermindert.

Durch die Erfindung ist eine sehr effiziente Fremdkörpererkennung und -abscheidung möglich, wobei wenig Material aus dem Materialstrom mit abgeschieden wird.

### Bezugszeichenliste

- 10: Förderband
- 10': Förderrichtung
- 11: Tabakstrom
- 12, 12': Tabak
- 13: Fremdkörper
- 14: Sichtvorrichtung
- 15: Tabakteilstrom
- 16: Fremdkörpererkennungsvorrichtung
- 17: Lichtstrahl
- 18, 18': Fenster
- 19: Düse
- 20: Luftstrom
- 21: Luftstrom
- 22: Schwerteile
- 23: Kanal
- 30: Förderkanal
- 31: Düse
- 32: Luftstrom
- 40: verjüngender Abschnitt
- 41: Abschnitt mit verringerter Querschnittsfläche
- 42: Querschnittsfläche
- 43: vergrößernder Abschnitt
- 44: Luftstrom
- 45: Seitenkanal
- 46: Absaugkanal

## Patentansprüche

1. Verfahren zur Fremdkörperabscheidung aus einem Materialstrom (11, 15), insbesondere einem Tabakstrom (11, 15), wobei wenigstens ein Teil des Materials (12, 12', 13) des Materialstroms (11, 15) in Form eines Teilmaterialstroms (15) in den Bereich einer Fremdkörpererkennungsvorrichtung (16, 17, 18) gefördert wird, wobei mittels der Fremdkörpererkennungsvorrichtung (16-18) Fremdkörper (13) im Teilmaterialstrom (15) erkannt und anschließend aus dem Teilmaterialstrom (15) entfernt werden, **dadurch gekennzeichnet, dass** stromaufwärts der Fremdkörpererkennungsvorrichtung (16-18) der Teilmaterialstrom (15) durch einen Sichtschritt mittels eines Luftstroms (21, 32) gebildet und mittels des Luftstroms (21, 32) in den Bereich der Fremdkörpererkennungsvorrichtung (16, 17, 18) gefördert wird.

2. Verfahren nach Anspruch 1, **dadurch gekennzeichnet, dass** die Geschwindigkeit des Luftstroms (21, 32) wenigstens im Bereich der Fremdkörpererkennungsvorrichtung (16-18) mittels eines wenigstens abschnittsweise eine verkleinerte Querschnittsfläche aufweisenden Kanals und/oder Absaugkanals erhöht ist oder wird.

3. Verfahren nach Anspruch 1 oder 2, **dadurch gekennzeichnet, dass** der Teilmaterialstrom (15) in einem Kanal (23) geführt wird.

4. Verfahren nach Anspruch 3, **dadurch gekennzeichnet, dass** der Kanal (23) wenigstens abschnittsweise (40), insbesondere im Bereich der Fremdkörpererkennungsvorrichtung (16-18), eine sich verkleinernde Querschnittsfläche (42) aufweist.

5. Verfahren nach Anspruch 3 oder 4, **dadurch gekennzeichnet, dass** der Teilmaterialstrom (15) wenigstens abschnittsweise, insbesondere im Bereich der Fremdkörpererkennungsvorrichtung (16-18) gekrümmt geführt wird.

6. Verfahren nach Anspruch 5, **dadurch gekennzeichnet, dass** der Teilmaterialstrom (15) wenigstens abschnittsweise in einer S-Kurve geführt wird.

7. Verfahren nach einem oder mehreren der Ansprüche 1 bis 6, **dadurch gekennzeichnet, dass** der Teilmaterialstrom (15) wenigstens abschnittsweise, insbesondere im Bereich der Fremdkörpererkennungsvorrichtung (16-18), durch einen weiteren Luftstrom (44) abgelenkt wird.

8. Einrichtung zur Fremdkörperabscheidung aus einem Materialstrom (11, 15), insbesondere einem Tabakstrom (11, 15), mit einem Materialstromförderer (10, 30), einer Fremdkörpererkennungsvorrichtung (16 - 18) und einer Fremdkörperabscheidevorrichtung (19, 20), wobei eine quer zum Materialstromförderer (10, 30) angeordnete Sichtvorrichtung (14) vorgesehen ist, wobei im Anschluss an die Sichtvorrichtung (14) die Fremdkörpererkennungsvorrichtung (16-18) angeordnet ist und im Anschluss daran die Fremdkörperabscheidevorrichtung (19, 20), **dadurch gekennzeichnet**, das mittels der Sichtvorrichtung (14) ein Teilmaterialstrom (15) aus dem Materialstrom (11) herauslösbar und zur Fremdkörpererkennungsvorrichtung (16 - 18) transportierbar ist.

9. Einrichtung nach Anspruch 8, **dadurch gekennzeichnet, dass** die Sichtvorrichtung (14) einen Kanal (23) umfasst.

10. Einrichtung nach Anspruch 9, **dadurch gekennzeichnet, dass** sich der Kanal (23) in den Bereich der Fremdkörpererkennungsvorrichtung (16-18) erstreckt.

11. Einrichtung nach Anspruch 9 oder 10, **dadurch gekennzeichnet, dass** sich an den Kanal (23) ein Absaugkanal (46) anschließt.

12. Einrichtung nach einem oder mehreren der Ansprüche 9 bis 11, **dadurch gekennzeichnet, dass** der Kanal (23) und/oder der Absaugkanal (46) wenigstens abschnittsweise eine verkleinerte Querschnittsfläche (42) aufweisen.

13. Einrichtung nach einem oder mehreren der Ansprüche 9 bis 12, **dadurch gekennzeichnet, dass** der Kanal (23) und/oder der Absaugkanal (46) wenigstens abschnittsweise gekrümmt ausgebildet sind.

14. Einrichtung nach Anspruch 13, **dadurch gekennzeichnet, dass** der Kanal (23) und/oder der Absaugkanal (46) wenigstens abschnittsweise S-förmig ausgebildet sind.

15. Einrichtung nach einem oder mehreren der Ansprüche 9 bis 14, **dadurch gekennzeichnet, dass** im Bereich der Fremdkörpererkennungsvorrichtung (16-18) wenigstens ein Fenster (18, 18') im Kanal (23) und/oder im Absaugkanal (46) vorgesehen ist.

16. Einrichtung nach Anspruch 15, **dadurch gekennzeichnet, dass** ein Seitenkanal (45) vorgesehen ist, der einen Luftstrom (44) im Inneren des Kanals (23) und/oder des Absaugkanals (46) entlang wenigstens eines Fensters (18, 18') ermöglicht.

## Claims

1. Method for the separation of foreign bodies from a material flow (11, 15), in particular a tobacco stream (11, 15), at least a portion of the material (12, 12', 13) from the material flow (11, 15) being conveyed into the area of a foreign-body detection device (16, 17, 18) in the form of a partial material flow (15), foreign bodies (13) being detected by means of the foreign-body detection device (16-18) in the partial material flow (15) and subsequently removed from the partial material flow (15), **characterised in that** the partial material flow (15) is formed by a separation step by means of an air flow (21, 32) upstream from the foreign-body detection device (16-18) and conveyed into the area of the foreign-body detection device (16, 17, 18) by means of the air flow (21, 32).

2. Method according to Claim 1, **characterised in that** the speed of the air flow (21, 32) is increased at least in the area of the foreign-body detection device (16-18) by means of a channel and/or suction channel having a decreased cross-sectional area at least in sections.

3. Method according to Claim 1 or 2, **characterised in that** the partial material flow (15) is conveyed in a channel (23).

4. Method according to Claim 3, **characterised in that** the channel (23) has a decreasing cross-sectional area (42) at least in sections (40), in particular in the area of the foreign-body detection device (16-18).

5. Method according to Claim 3 or 4, **characterised in that** the partial material flow (15) is conveyed in a manner curved at least in sections, in particular in the area of the foreign-body detection device (16-18).

6. Method according to Claim 5, **characterised in that** the partial material flow (15) is conveyed in an S curve at least in sections.

7. Method according to one or more of Claims 1 to 6, **characterised in that** the partial material flow (15) is diverted by another air flow (44) at least in sections, in particular in the area of the foreign-body detection device (16-18).

8. Apparatus for the separation of foreign bodies from a material flow (11, 15), in particular a tobacco stream (11, 15), with a material flow conveyor (10, 30), a foreign-body detection device (16-18) and a foreign-body separation device (19, 20), a separation device (14) arranged transversely with respect to the material flow conveyor (10, 30) being provided, the foreign-body detection device (16-18) being arranged after the separation device (14) and, after this, the foreign-body separation device (19, 20), **characterised in that** a partial material flow (15) can be separated from the material flow (11) by means of the separation device (14) and transported to the foreign-body detection device (16-18).

9. Apparatus according to Claim 8, **characterised in that** the separation device (14) comprises a channel (23).

10. Apparatus according to Claim 9, **characterised in that** the channel (23) extends into the area of the foreign-body detection device (16-18).

11. Apparatus according to Claim 9 or 10, **characterised in that** the channel (23) is followed by a suction channel (46).

12. Apparatus according to one or more of Claims 9 to 11, **characterised in that** the channel (23) and/or the suction channel (46) have a decreased cross-sectional area (42) at least in sections.

13. Apparatus according to one or more of Claims 9 to 12, **characterised in that** the channel (23) and/or the suction channel (46) are designed in a curved manner at least in sections.

14. Apparatus according to Claim 13, **characterised in that** the channel (23) and/or the suction channel (46) are S-shaped at least in sections.

15. Apparatus according to one or more of Claims 9 to 14, **characterised in that** at least one window (18, 18') is provided in the channel (23) and/or in the suction channel (46) in the area of the foreign-body detection device (16-18).

16. Apparatus according to Claim 15, **characterised in that** a side channel (45) is provided which enables an air flow (44) in the interior of the channel (23) and/or the suction channel (46) along at least one window (18, 18').

## Revendications

1. Procédé d'élimination de corps étrangers d'un flux de matière (11, 15), en particulier d'un flux de tabac (11, 15), au moins une partie de la matière (12, 12', 13) du flux de matière (11, 15) étant transportée sous la forme d'un flux de matière partiel (15) dans la zone d'un dispositif (16, 17, 18) de détection de corps étrangers, des corps étrangers (13) étant détectés dans le flux de matière partiel (15) au moyen du dispositif (16-18) de détection de corps étrangers et ensuite éliminés du flux de matière partiel (15), **caractérisé en ce qu'**en amont du dispositif (16-18) de détection de corps étrangers le flux de matière partiel (15) est formé par une étape de triage au moyen d'un flux d'air (21, 32) et, est transporté, au moyen du flux d'air (21, 32), dans la zone du dispositif (16, 17, 18) de détection de corps étrangers.

2. Procédé selon la revendication 1, **caractérisé en ce que** la vitesse du flux d'air (21, 32) est augmentée, au moins dans la zone du dispositif (16-18) de détection de corps étrangers, par le biais d'un canal et/ou canal d'aspiration présentant, au moins par tronçons, une section transversale réduite.

3. Procédé selon la revendication 1 ou 2, **caractérisé en ce que** le flux de matière partiel (15) est guidé dans un canal (23).

4. Procédé selon la revendication 3, **caractérisé en ce que** le canal (23) présente, au moins par tronçons (40), en particulier dans la zone du dispositif (16-18) de détection de corps étrangers, une section transversale (42) allant en diminuant.

5. Procédé selon la revendication 3 ou 4, **caractérisé en ce que** le flux de matière partiel (15) est guidé de manière incurvée, au moins par tronçons, en particulier dans la zone du dispositif (16-18) de détection de corps étrangers.

6. Procédé selon la revendication 5, **caractérisé en ce que** le flux de matière partiel (15) est guidé, au moins par tronçons, suivant une courbe en S.

7. Procédé selon l'une ou plusieurs des revendications 1 à 6, **caractérisé en ce que** le flux de matière partiel (15) est dévié, au moins par tronçons, en particulier dans la zone du dispositif (16-18) de détection de corps étrangers, par un autre flux d'air (44).

8. Dispositif d'élimination de corps étrangers d'un flux de matière (11, 15), en particulier un flux de tabac (11, 15), comprenant un convoyeur de flux de matière (10, 30), un dispositif de détection de corps étrangers (16 - 18) et un dispositif de séparation de corps étrangers (19, 20), un dispositif de triage (14) disposé transversalement au convoyeur de flux de matière (10, 30) étant prévu, le dispositif (16-18) de détection de corps étrangers, puis le dispositif (19, 20) de séparation de corps étrangers étant disposés à la suite du dispositif de triage (14), **caractérisé en ce qu'**au moyen du dispositif de triage (14) un flux de matière partiel (15) peut être extrait du flux de matière (11) et être transporté vers le dispositif (16 - 18) de détection de corps étrangers.

9. Dispositif selon la revendication 8, **caractérisé en ce que** le dispositif de triage (14) comprend un canal (23).

10. Dispositif selon la revendication 9, **caractérisé en ce que** le canal (23) s'étend dans la zone du dispositif (16-18) de détection de corps étrangers.

11. Dispositif selon la revendication 9 ou 10, **caractérisé en ce que** se raccorde au canal (23) un canal d'aspiration (46).

12. Dispositif selon l'une ou plusieurs des revendications 9 à 11, **caractérisé en ce que** le canal (23) et/ou le canal d'aspiration (46) présentent, au moins par tronçons, une section transversale (42) réduite.

13. Dispositif selon l'une ou plusieurs des revendications 9 à 12, **caractérisé en ce que** le canal (23) et/ou le canal d'aspiration (46) sont réalisés, au moins par tronçons, de manière incurvée.

14. Dispositif selon la revendication 13, **caractérisé en ce que** le canal (23) et/ou le canal d'aspiration (46) sont réalisés, au moins par tronçons, en forme de S.

15. Dispositif selon l'une ou plusieurs des revendications 9 à 14, **caractérisé en ce qu'**est prévue, dans la zone du dispositif de détection (16-18) de corps étrangers, au moins une fenêtre (18, 18') dans le canal (23) et/ou dans le canal d'aspiration (46).

16. Dispositif selon la revendication 15, **caractérisé en ce qu'**est prévu un canal latéral (45) qui permet un flux d'air (44) à l'intérieur du canal (23) et/ou du canal d'aspiration (46) le long d'au moins une fenêtre (18, 18').
